# EUROPÄISCHE PATENTSCHRIFT

(11) **EP 0 379 087 B1**
(45) Veröffentlichungstag und Bekanntmachung des Hinweises auf die Patenterteilung: **31.05.1995**
(21) Anmeldenummer: 90100618.9
(22) Anmeldetag: 12.01.1990
(51) Int. Cl.: C11D 3/37, C11D 3/02, C11D 7/06, C11D 3/20

(54) **Wässrige Reinigungsmittel für Aminoharz-Leim verarbeitende Maschinen**
Aqueous detergent composition for machines processing amino resin glue
Composition détergente aqueuse utile à l'entretien de machines produisant des résines adhésives aminées

(30) Priorität: 18.01.1989 DE 3901328
(43) Veröffentlichungstag der Anmeldung: 25.07.1990
(73) Patentinhaber: BASF Aktiengesellschaft, 67063 Ludwigshafen (DE)
(72) Erfinder: Lehnert, Heinz, D-6710 Frankenthal (DE); Dormeyer, Dieter, D-6701 Fussgoenheim (DE); Bauer, Helmut, D-6729 Bellheim (DE)

(56) Entgegenhaltungen:
- EP-A- 0 066 342
- US-A- 3 625 854
- US-A- 3 976 501
- US-A- 4 869 934

## Beschreibung

Die vorliegende Erfindung betrifft ein wäßriges Reinigungsmittel für Aminoharz-Leim verarbeitende Maschinen, enthaltend ein Alkalihydroxid, eine Polyacrylsäure, ein Copolymerisat auf Basis von Styrol und Maleinsäureanhydrid und gegebenenfalls weiteren Comonomeren, einen Emulgator und einen Entschäumer.

In der Holzwerkstoffindustrie werden vorwiegend Aminoharz-Leime verwendet. Dies sind Harze aus Formaldehyd und einer der üblichen Aminokomponenten wie Harnstoff, Melamin oder Benzoguanamin. Da diese Harze bis vor wenigen Jahren mit einem hohen Formaldehyd-Anteil hergestellt wurden, bereitete die Reinigung von Verarbeitungsmaschinen keine Probleme, da sich die Harz-Reste leicht in Wasser dispergieren ließen, was wahrscheinlich durch die hohe Konzentration an hydrophilen Methylolgruppen bedingt war.

Die wegen der geringen Formaldehyd-Emission entwickelten formaldehydarmen Harze bilden dagegen auf den Verarbeitungsmaschinen schwer zu reinigende Verschmutzungen, die auf zwei Arten entstehen können:
1. Die Harze härten in saurem Medium aus und bilden hochvernetzte Moleküle. Diese lassen sich nicht mehr auflösen.
2. Die Harze fallen beim Verdünnen, z.B. beim Flottenansatz oder Hantieren mit Wasser aus den wäßrigen Lösungen aus und bilden zwei Phasen:
   a) eine wäßrige Phase und
   b) eine kautschukähnliche oder latexähnliche ziehende, klebrige Masse. Diese besteht zwar aus relativ kleinen Molekülen, die aber durch zwischenmolekulare Kräfte zu größeren zusammenhängenden Komplexen verbunden sind (J. Adhesives 1985, 17, 275 bis 295, T.J. Pratt).

Die Rückstände 2b) bilden die Hauptverschmutzungsquelle in der Holzwerkstoffindustrie. Sie führen zu längerem Stillstand der Maschinen und begrenzen dadurch die Kapazität. Zu ihrer Entfernung benötigt man große Mengen Wasser, was Entsorgungsprobleme bereitet.

Da die Struktur der Aminoharze besonders im koagulierten Zustand bis heute unbekannt ist, vor allem die spezielle Kolloidstruktur, kann auch keine Problemlösung aufgrund chemischer Überlegungen gegeben werden. Bekannt ist, daß man hochviskose Harze mit Harnstoff wieder dünnflüssig machen kann; wenn sie aber latexähnlich geworden sind, versagt diese Methode. Auch Spül- und Scheuermittel zeigen keine große Wirkung.

Aufgabe der vorliegenden Erfindung war es, ein Reinigungsmittel zu finden, mit dem sich die Maschinen und Behälter von Leimresten oder ausgefallenen Harzen schnell und gründlich reinigen lassen und das in möglichst geringen Mengen wirksam ist. Dabei sollte die Waschlauge möglichst leicht aufarbeitbar sein.

Die vorliegende Erfindung betrifft eine wäßrige Reinigungsmittellösung für Aminoharz-Leim verarbeitende Maschinen, enthaltend
A) ein Alkalihydroxid,
B) Poly(meth)acrylsäure,
C) ein Copolymerisat auf Basis von Styrol und Maleinsäureanhydrid und gegebenenfalls weiteren Comonomeren,
D) einem Emulgator und
E) einem Entschäumer.

Zu den Aufbaukomponenten ist im einzelnen folgendes auszuführen:
Geeignete Alkalihydroxide (A) sind beispielsweise Natriumhydroxid, Kaliumhydroxid. Bevorzugt wird Natriumhydroxid verwendet. Die Komponente (A) wird vorteilhaft in einer Konzentration, bezogen auf den Feststoffgehalt des Reinigungsmittels, von 1 bis 30 Gewichtsprozent, bevorzugt 2 bis 20 Gewichtsprozent, besonders bevorzugt 3 bis 10 Gewichtsprozent, verwendet.

Als Komponente (B) ist Polyacrylsäure und Polymethacrylsäure geeignet, vorteilhaft in einer Menge, bezogen auf den Wirkstoffgehalt des Reinigungsmittels von 1 bis 30 Gewichtsprozent, bevorzugt 2 bis 20 Gewichtsprozent, besonders bevorzugt 3 bis 10 Gewichtsprozent.

Als Komponente (C) wird ein Copolymerisat auf Basis von Styrol und Maleinsäureanhydrid und gegebenenfalls weiteren Comonomeren verwendet. Diese Copolymerisate sind bekannt und beispielsweise in Houben-Weyl, Methoden der organischen Chemie, 4. Aufl., Bd. XIV/1, S. 178 u. 414 sowie in der dort angegebenen Literatur beschrieben.

Es kann ein reines Styrol-Maleinsäureanhydrid-Copolymer verwendet werden, es können aber auch bis zu 10 Gewichtsprozent, bezogen auf das Copolymerisat, weitere Comonomere mit einpolymerisiert sein, wie C₁- bis C₁₂-Alkylester der Acrylsäure und Methacrylsäure, bevorzugt C₁- bis C₈-Alkylester z.B. Methylacrylat, Methylmethacrylat, Ethylacrylat, Ethylmethacrylat, Propylacrylat, Propylmethacrylat, Butylacrylat, Butylmethacrylat, 2-Ethylhexylacrylat, 2-Ethylhexylmethacrylat, Laurylacrylat und Laurylmethacrylat; Vinylester von C₂- C₄-Carbonsäuren, z.B. Vinylacetat und Vinylpropionat, C₁- bis C₄-Dialkylester der Maleinsäure und Fumarsäure, Vinylaromaten außer Styrol wie α-Methylstyrol und Vinyltoluol; Acrylnitril, Methacrylnitril; Acrylamid, Methacrylamid sowie Vinylether mit 3 bis 10 Kohlenstoffatomen, Vinylhalogenide wie Vinylchlorid und Vinylidenchlorid; mehrfach olefinisch ungesättigte Verbindungen wie Butadien und Isopren sowie Gemische der obengenannten Monomeren, soweit sie miteinander copolymerisierbar sind. Bevorzugte Comonomere sind Acrylsäureester, Methacrylsäureester, Acrylnitril und Methacrylnitril.

Bevorzugt wird ein Styrol-Maleinsäureanhydrid-Copolymerisat verwendet, das aus etwa 50 Mol% Styrol und etwa 50 Mol% Maleinsäureanhydrid besteht. Die Komponente (C) wird vorteilhaft in Mengen, bezogen auf den Wirkstoffgehalt des Reinigungsmittels von 10 bis 80 Gewichtsprozent, bevorzugt 30 bis 70 Gewichtsprozent, besonders bevorzugt 50 bis 65 Gewichtsprozent verwendet.

Als Emulgatoren (D) können alle üblichen oberflächenaktiven Stoffe verwendet werden wie Additionsprodukte von Äthylenoxid und/oder Propylenoxid an Alkohole oder Phenole, Polyethylenoxide, Polyethylenoxid/Polypropylenoxid-Copolyadditionsprodukte, C₁₂- bis C₁₈-Paraffinsulfonsäure-Na-salz. Bevorzugt werden Additionsprodukte von Ethylenoxid und/oder Propylenoxid an Alkohole oder Phenole verwendet. Die Komponente (D) wird vorteilhaft in Mengen, bezogen auf den Feststoffgehalt des Reinigungsmittels, von 0,1 bis 20, bevorzugt 1 bis 10, besonders bevorzugt 2 bis 5 Gewichtsprozent verwendet.

Als Entschäumer (E) werden übliche Entschäumer auf Basis von natürlichen Ölen wie Pflanzenölen, Mineralölen, Phosphaten, C₈- bis C₁₂-Alkoholen und modifizierten Silikonen verwendet. Weitere Entschäumer sind in der DE-B-2201434 beschrieben. Bevorzugt werden Phosphate und Ethylhexansäureethylhexylester verwendet.

Die Komponente (E) wird vorteilhaft in Mengen, bezogen auf den Wirkstoffgehalt des Reinigungsmittels, von 0,01 bis 20 Gewichtsprozent, bevorzugt 0,1 bis 10, besonders bevorzugt 0,5 bis 5 Gewichtsprozent verwendet.

Zur Herstellung der Reinigungsmittellösung können die Komponenten (A) bis (E) in beliebiger Reihenfolge in Wasser gelöst bzw. dispergiert werden. Das wäßrige Reinigungsmittel enthält die Summe der Komponenten (A) bis (E) in einer Konzentration von 10 bis 50 Gewichtsprozent, bevorzugt 12 bis 40, besonders bevorzugt 14 bis 30 Gewichtsprozent.

Mit diesen wäßrigen Reinigungsmitteln lassen sich die Aminoharz-Leime verarbeitenden Maschinen problemlos reinigen, wobei die Harz-Rückstände fein dispergiert werden. In einem Absetzbecken sedimentiert das Harz und kann abgetrennt und entsorgt werden.

### Beispiele

### Reinigungslösung 1:

In 84,4 g Wasser wurden
3 g Natriumhydroxid,
2 g Polyacrylsäure,
10 g eines Styrol-Maleinsäureanhydrid-Copolymerisates mit 50 Mol% Styrol und 50 Mol% Maleinsäureanhydrid,
0,5 g Octylphenolethoxilat,
0,1 g Triisobutylphosphat gelöst.

### Reinigungslösung 2:

In 80,4 g Wasser wurden
5 g Natriumhydroxid,
6 g Polyacrylsäure,
8 g Styrol-Maleinsäurecopolymerisat (je 50 Mol%),
0,5 g Octylphenolethoxilat,
0,1 g Triisobutylphosphat gelöst.

Mit diesen Lösungen wurde versucht, Flächen zu reinigen, die mit Rückständen aus folgenden Harzen verschmutzt waren:

### Harz 1:

Ein Harnstoff-Formaldehyd-Harz mit einem Molverhältnis Harnstoff zu Formaldehyd von 1 zu 1,25 und einer Wasserlöslichkeit von 1 zu 1,5.

### Harz 2:

Ein Melamin-Harnstoff-Phenol-Phenolharz mit einem Molverhältnis Melamin zu Harnstoff zu Phenol zu Formaldehyd von 1 zu 1,94 zu 0,11 zu 4,61 und einer Wasserlöslichkeit von 1 zu 0,6.

Die Ergebnisse der Reinigungsversuche sind in der Tabelle aufgeführt.

## Patentansprüche (Patentansprüche für folgende(n) Vertragsstaat(en): AT, BE, CH, DE, DK, FR, IT, LI, NL)

1. Wäßriges Reinigungsmittel für Aminoharz-Leim verarbeitende Maschinen, enthaltend
A) ein Alkalihydroxid,
B) Poly(meth)acrylsäure,
C) ein Copolymerisat auf Basis von Styrol und Maleinsäureanhydrid und gegebenenfalls weiteren Comonomeren,
D) einen Emulgator und
E) einen Entschäumer.

2. Wäßriges Reinigungsmittel nach Anspruch 1, enthaltend
A) 1 bis 30 Gewichtsprozent eines Alkalihydroxids,
B) 1 bis 30 Gewichtsprozent einer Poly(meth)acrylsäure,
C) 10 bis 80 Gewichtsprozent eines Copolymerisats auf Basis von Styrol und Maleinsäureanhydrid und gegebenenfalls weiterer Comonomerer,
D) 0,1 bis 20 Gewichtsprozent eines Emulgators und
E) 0,01 bis 20 Gewichtsprozent eines Entschäumers,
wobei sich die Mengenangaben der Komponenten (A), (B), (C), (D) und (E) auf 100 Gewichtsprozent ergänzen und sich auf den Wirkstoffgehalt des wäßrigen Reinigungsmittels beziehen.

3. Wäßriges Reinigungsmittel nach einem der Ansprüche 1 oder 2, enthaltend ein Styrol-Maleinsäureanhydrid-Copolymerisat als Komponente (C).

4. Wäßriges Reinigungsmittel nach einem der Ansprüche 1 bis 3, enthaltend ethoxylierte Alkohole oder Phenole als Emulgatoren (D).

5. Wäßriges Reinigungsmittel nach einem der Ansprüche 1 bis 4, enthaltend Triisobutylphosphat als Entschäumer (E).

6. Wäßriges Reinigungsmittel nach einem der Ansprüche 1 bis 5 mit einem Wirkstoffgehalt von 10 bis 50 Gew.-%, bezogen auf die Gesamtmenge (= 100 Gew.-%) des Reinigungsmittels, wobei der Wirkstoffgehalt der Gesamtmenge der Komponenten (A), (B), (C), (D) und (E) entspricht.

7. Verwendung des wäßrigen Reinigungsmittels gemäß einem der Ansprüche 1 bis 6 zur Reinigung von Aminoharz-Leim verarbeitenden Maschinen.

## Patentansprüche (Patentansprüche für folgende(n) Vertragsstaat(en): ES)

1. Verfahren zur Herstellung eines wäßrigen Reinigungsmittels für Aminoharz-Leim verarbeitende Maschinen, dadurch gekennzeichnet, daß man die Komponenten
A) ein Alkalihydroxid,
B) Poly(meth)acrylsäure,
C) ein Copolymerisat auf Basis von Styrol und Maleinsäureanhydrid und gegebenenfalls weiteren Comonomeren,
D) einen Emulgator und
E) einen Entschäumer,
mischt.

2. Verfahren zur Herstellung eines wäßrigen Reinigungsmittels nach Anspruch 1, dadurch gekennzeichnet, daß man die Komponenten
A) 1 bis 30 Gewichtsprozent eines Alkalihydroxids,
B) 1 bis 30 Gewichtsprozent einer Poly(meth)acrylsäure,
C) 10 bis 80 Gewichtsprozent eines Copolymerisats auf Basis von Styrol und Maleinsäureanhydrid und gegebenenfalls weiterer Comonomerer,
D) 0,1 bis 20 Gewichtsprozent eines Emulgators und
E) 0,01 bis 20 Gewichtsprozent eines Entschäumers,
wobei sich die Mengenangaben der Komponenten (A), (B), (C), (D) und (E) auf 100 Gewichtsprozent ergänzen und sich auf den Wirkstoffgehalt des wäßrigen Reinigungsmittels beziehen, mischt.

3. Verfahren zur Herstellung eines wäßrigen Reinigungsmittels nach einem der Ansprüche 1 oder 2, dadurch gekennzeichnet, daß man als Komponente (C) ein Styrol-Maleinsäureanhydrid-Copolymerisat verwendet.

4. Verfahren zur Herstellung eines wäßrigen Reinigungsmittels nach einem der Ansprüche 1 bis 3, dadurch gekennzeichnet, daß man ethoxylierte Alkohole oder Phenole als Emulgatoren (D) verwendet.

5. Verfahren zur Herstellung eines wäßrigen Reinigungsmittels nach einem der Ansprüche 1 bis 4, dadurch gekennzeichnet, daß man Triisobutylphosphat als Entschäumer (E) verwendet.

6. Verfahren zur Herstellung eines wäßrigen Reinigungsmittels nach einem der Ansprüche 1 bis 5, dadurch gekennzeichnet, daß der Wirkstoffgehalt 10 bis 50 Gew.-%, bezogen auf die Gesamtmenge des Reinigungsmittels, beträgt, wobei der Wirkstoffgehalt der Gesamtmenge der Komponenten (A), (B), (C), (D) und (E) entspricht.

7. Verfahren zur Reinigung von Aminoharz-Leim-verarbeitenden Maschinen, dadurch gekennzeichnet, daß man ein wäßriges Reinigungsmittel gemäß einem der Ansprüche 1 bis 6 verwendet.

## Claims (Claims for the following Contracting State(s): AT, BE, CH, DE, DK, FR, IT, LI, NL)

1. An aqueous cleaning agent for machines processing amino resin glue, containing
A) an alkali metal hydroxide,
B) poly(meth)acrylic acid,
C) a copolymer based on styrene and maleic anhydride and, if required, further comonomers,
D) an emulsifier and
E) an antifoam.

2. An aqueous cleaning agent as claimed in claim 1, containing
A) from 1 to 30 percent by weight of an alkali metal hydroxide,
B) from 1 to 30 percent by weight of a poly(meth)acrylic acid,
C) from 10 to 80 percent by weight of a copolymer based on styrene and maleic anhydride and, if required, further comonomers,
D) from 0.1 to 20 percent by weight of an emulsifier and
E) from 0.01 to 20 percent by weight of an antifoam,
the stated amounts of components (A), (B), (C), (D) and (E) summing to 100 percent by weight and being based on the active ingredient content of the aqueous cleaning agent.

3. An aqueous cleaning agent as claimed in claim 1 or 2, containing a styrene/maleic anhydride copolymer as component (C).

4. An aqueous cleaning agent as claimed in any of claims 1 to 3, containing ethoxylated alcohols or phenols as emulsifiers (D).

5. An aqueous cleaning agent as claimed in any of claims 1 to 4, containing triisobutyl phosphate as antifoam (E).

6. An aqueous cleaning agent as claimed in any of claims 1 to 5, having an active ingredient content of from 10 to 50% by weight, based on the total amount (= 100% by weight) of the cleaning agent, the active ingredient content corresponding to the total amount of components (A), (B), (C), (D) and (E).

7. Use of an aqueous cleaning agent as claimed in any of claims 1 to 6, for cleaning machines processing amino resin glue.

## Claims (Claims for the following Contracting State(s): ES)

1. A process for the preparation of an aqueous cleaning agent for machines processing amino resin glue, wherein the components
A) an alkali metal hydroxide,
B) poly(meth)acrylic acid,
C) a copolymer based on styrene and maleic anhydride and, if required, further comonomers,
D) an emulsifier and
E) an antifoam
are mixed.

2. A process for the preparation of an aqueous cleaning agent as claimed in claim 1, wherein the components
A) from 1 to 30 percent by weight of an alkali metal hydroxide,
B) from 1 to 30 percent by weight of a poly(meth)acrylic acid,
C) from 10 to 80 percent by weight of a copolymer based on styrene and maleic anhydride and, if required, further comonomers,
D) from 0.1 to 20 percent by weight of an emulsifier and
E) from 0.01 to 20 percent by weight of an antifoam,
the stated amounts of components (A), (B), (C), (D) and (E) summing to 100 percent by weight and being based on the active ingredient content of the aqueous cleaning agent, are mixed.

3. A process for the preparation of an aqueous cleaning agent as claimed in claim 1 or 2, wherein a styrene/maleic anhydride copolymer is used as component (C).

4. A process for the preparation of an aqueous cleaning agent as claimed in any of claims 1 to 3, wherein ethoxylated alcohols or phenols are used as emulsifiers (D).

5. A process for the preparation of an aqueous cleaning agent as claimed in any of claims 1 to 4, wherein triisobutyl phosphate is used as antifoam (E).

6. A process for the preparation of an aqueous cleaning agent as claimed in any of claims 1 to 5, wherein the active ingredient content is from 10 to 50% by weight, based on the total amount of cleaning agent, the active ingredient content corresponding to the total amount of components (A), (B), (C), (D) and (E).

7. A method for cleaning machines processing amino resin glue, wherein an aqueous cleaning agent as claimed in any of claims 1 to 6 is used.

## Revendications (Revendications pour l'(les) Etat(s) contractant(s) suivant(s): AT, BE, CH, DE, DK, FR, IT, LI, NL)

1. Produit de nettoyage aqueux pour des machines traitant de la colle de résine amino, contenant
A) un hydroxyde alcalin,
B) de l'acide poly(méth)acrylique,
C) un copolymère à base de styrène, d'anhydride maléique et éventuellement d'autres comonomères,
D) un émulsifiant et
E) un agent antimoussant.

2. Produit de nettoyage aqueux selon la revendication 1, contenant
A) 1 à 30% en poids d'un hydroxyde alcalin,
B) 1 à 30% en poids d'un acide poly(méth)acrylique,
C) 10 à 80% en poids d'un copolymère à base de styrène, d'anhydride maléique et éventuellement d'autres comonomères,
D) 0,1 à 20% en poids d'un émulsifiant et
E) 0,01 à 20% en poids d'un agent antimoussant,
les pourcentages indiqués des composants (A), (B), (C), (D) et (E) s'additionnant à 100% en poids et se rapportant à la teneur en substances actives du produit de nettoyage aqueux.

3. Produit de nettoyage aqueux salon la revendication 1 ou 2, contenant un copolymère styrène/anhydride maléique en tant que composant (C).

4. Produit de nettoyage aqueux selon l'une quelconque des revendications 1 à 3, contenant des alcools ou des phénols éthoxylés en tant qu'émulsifiants (D).

5. Produit de nettoyage aqueux selon l'une quelconque des revendications 1 à 4, contenant du phosphate de triisobutyle en tant qu'agent antimoussant (E).

6. Produit de nettoyage aqueux selon l'une quelconque des revendications 1 à 5, ayant une teneur en substances actives de 10 à 50% en poids, par rapport à la quantité totale (= 100% en poids) du produit de nettoyage, la teneur en substances actives correspondant à la quantité totale des composants (A), (B), (C), (D) et (E).

7. Utilisation du produit de nettoyage aqueux selon l'une quelconque des revendications 1 à 6 pour le nettoyage de machines traitant de la colle de résine amino.

## Revendications (Revendications pour l'(les) Etat(s) contractant(s) suivant(s): ES)

1. Procédé de préparation d'un produit de nettoyage aqueux pour des machines traitant de la colle de résine amino, caractérisé en ce que l'on mélange les composants suivants:
A) un hydroxyde alcalin,
B) de l'acide poly(méth)acrylique,
C) un copolymère à base de styrène, d'anhydride maléique et éventuellement d'autres comonomères,
D) un émulsifiant et
E) un agent antimoussant.

2. Procédé de préparation d'un produit de nettoyage aqueux selon la revendication 1, caractérisé en ce que l'on mélange les composants suivants:
A) 1 à 30% en poids d'un hydroxyde alcalin,
B) 1 à 30% en poids d'un acide poly(méth)acrylique,
C) 10 à 80% en poids d'un copolymère à base de styrène, d'anhydride maléique et eventuellement d'autres comonomères,
D) 0,1 à 20% en poids d'un émulsifiant et
E) 0,01 à 20% en poids d'un agent antimoussant,
les pourcentages indiques des composants (A), (B), (C), (D) et (E) s'additionnant à 100% en poids et se rapportant à la teneur en substances actives du produit de nettoyage aqueux.

3. Procédé de préparation d'un produit de nettoyage aqueux selon la revendication 1 ou 2, caractérisé en ce que l'on utilise un copolymère styrène/anhydride maléique en tant que composant (C).

4. Procédé de préparation d'un produit de nettoyage aqueux selon l'une quelconque des revendications 1 à 3, caractérisé en ce que l'on utilise des alcools ou des phénols éthoxylés en tant qu'émulsifiants (D).

5. Procédé de préparation d'un produit de nettoyage aqueux selon l'une quelconque des revendications 1 à 4, caractérisé en ce que l'on utilise du phosphate de triisobutyle en tant qu'agent antimoussant (E).

6. Procédé de préparation d'un produit de nettoyage aqueux selon l'une quelconque des revendications 1 à 5, caractérisé en ce que la teneur en substances actives est comprise entre 10 et 50% en poids, par rapport à la quantité totale du produit de nettoyage, la teneur en substances actives correspondant à la quantité totale des composants (A), (B), (C), (D) et (E).

7. Procéde de nettoyage de machines traitant de la colle de résine amino, caractérisé en ce que l'on utilise un produit de nettoyage aqueux selon l'une quelconque des revendications 1 à 6.
